# EUROPÄISCHE PATENTSCHRIFT

(11) **EP 3 093 412 B1**
(45) Veröffentlichungstag und Bekanntmachung des Hinweises auf die Patenterteilung: **07.08.2019**
(21) Anmeldenummer: 16163695.6
(22) Anmeldetag: 04.04.2016
(51) Int. Cl.: E04G 21/12, E04B 1/68, E04C 5/16

(54) **BEWEHRUNGSANSCHLUSSELEMENT**
REINFORCEMENT CONNECTION ELEMENT
ÉLEMENT DE RACCORDEMENT D'ARMATURE

(30) Priorität: 12.05.2015 DE 202015102442 U
(43) Veröffentlichungstag der Anmeldung: 16.11.2016
(73) Patentinhaber: Max Frank GmbH & Co. KG, 94339 Leiblfing (DE)
(72) Erfinder: Wölfl, Peter, 84082 Laberweinting (DE)
(74) Vertreter: Glück Kritzenberger Patentanwälte PartGmbB

(56) Entgegenhaltungen:
- DE-A1-102009 022 549
- DE-U1-202010 016 481

## Beschreibung

### Technisches Gebiet

Die Erfindung bezieht sich auf ein Bewehrungsanschlusselement gemäß Anspruch 1.

### Stand der Technik

Bewehrungsanschlüsse mit in einem Verwahrungskasten aufgenommenen Bewehrungselementen sind seit vielen Jahren bekannt und dienen zur Herstellung einer Anschlussbewehrung zwischen einem ersten, zuerst erstellten Betonbauteil und einem zweiten, nachfolgend erstellten Betonbauteil. Der Verwahrungskasten wird bei der Anwendung an die Innenseite einer Schalungswand genagelt, wobei die über den Boden des Verwahrungskastens herausragende Bewehrung in den Schalungsinnenraum zeigt. Nach dem ersten Betoniervorgang sind der Verwahrungskasten und die über den Boden des Verwahrungskastens vorstehenden Anschlusselemente in das zuerst erstellte Betonbauteil eingebunden. Nach dem Aushärten des Betons und Entfernen der Schalung kann der Deckel des Verwahrungskastens mit Hilfe eines Hammers entfernt werden, sodass die Bewehrungselemente offen liegen. Diese können dann nach oben gebogen werden und dienen als Bewehrung für das in einem zweiten Betonierabschnitt zu betonierende zweite Betonbauteil. Der Beton des zweiten Betonbauteils füllt auch den Innenraum des Verwahrungkastens aus, so dass dieser vollständig im Beton zwischen den beiden Betonbauteilen eingebettet ist.

Aus der DE 20 2004 011 238 U1 ist ein kastenartiges Verwahrungselement bekannt, bei dem der Boden quer zur Längserstreckung des Verwahrungselementes profiliert ist. Nach dem Fertigstellen des angeschlossenen Betonbauteils erzielt diese vom Beton der beiden Betonbauteile ausgefüllte Profilierung eine Schubverzahnung in Richtung der Längserstreckung des Verwahrungselementes.

Solche herkömmlichen Bewehrungsanschlüsse haben den Nachteil, dass keine Fugenabdichtung integriert ist und somit die Arbeitsfuge zwischen den beiden Betonbauteilen nicht druckwasserdicht ausgeführt werden kann. Einen Ansatz zur Lösung dieses Problems zeigt die DE 20 2010 016 481 U1, die ein Bewehrungsanschlusselement mit zwei schlittenartigen Verwahrungskästen offenbart. Zwischen den beiden schlittenartigen Verwahrungskästen ist ein Fugenblech angeordnet, das für eine Wasserdichtheit der Fuge sorgt.

DE 20 2010 016 481 U1 offenbart die Merkmale des Oberbegriffs des Anspruchs 1.

Solche Bewehrungsanschlüsse mit zwei schlittenartigen Verwahrungskästen sind aber gegenüber herkömmlichen Rückbiegeanschlüssen mit dem Nachteil verbunden, dass sie erst ab einer Bügelbreite von 16 cm verwendet werden können. Grund hierfür ist, dass für das Fugenblech eine Mindesteinbindetiefe in den Beton von 3 cm beachtet werden muss. Der Abstand zwischen Fugenblech und der jeweils dem Fugenblech zugewandten Wandung der beiden Verwahrungskästen muss also mindestens 3 cm betragen. Damit als Bewehrungselemente Bewehrungseisen mit dem üblichen Durchmesser von 12 mm in dem jeweiligen Verwahrungskasten untergebracht werden können, muss dessen Mindestbreite 5 cm betragen. Erfordern die zu erstellenden Betonbauteile einen größeren Bewehrungsdurchmesser, so müssen auch größere Verwahrungskästen benutzt werden, wodurch sich der Abstand der aus dem Boden der Verwahrungskästen herausragenden Bewehrungselemente erhöht. Trotz der aus dem Stand der Technik bekannten Lösungen bleibt daher der Einsatz wasserdichter, mit einem Fugenblech ausgestatteter Bewehrungsanschlüsse auf relativ geringe Bewehrungsdurchmesser und große Bügelbreiten beschränkt.

### Darstellung der Erfindung

Aufgabe der vorliegenden Erfindung ist es daher ein mit einem Fugenblech ausgestattetes Bewehrungsanschlusselement zur Verfügung zu stellen, das auch für große Bewehrungsdurchmesser und geringe Bügelbreiten geeignet ist. Diese Aufgabe wird erfindungsgemäß durch das Bewehrungsanschlusselement gemäß unabhängigem Anspruch 1 gelöst. Weitere vorteilhafte Aspekte, Details und Ausgestaltungen der Erfindung ergeben sich aus den abhängigen Ansprüchen, der Beschreibung sowie den Zeichnungen.

Die vorliegende Erfindung offenbart ein Bewehrungsanschlusselement gemäß Anspruch 1.

Bei dem erfindungsgemäßen Bewehrungsanschlusselement wird also an Stelle der aus dem Stand der Technik bekannten zwei separaten Verwahrungskästen ein einziger Verwahrungskasten in Verbindung mit einem Fugenblech eingesetzt. Im Innenraum dieses Verwahrungskastens ist der im eingebauten Zustand im zweiten Betonierabschnitt angeordnete Fugenblechabschnitt vollständig untergebracht, sodass der Deckel des Verwahrungskastens nach Erstellen des ersten Betonbauteils in einem Zug abgezogen werden kann um die Bewehrung freizulegen. Durch den Wegfall der dem Fugenblech zugewandten Wandung der beiden schlittenartigen Verwahrungskästen sind geringere Breiten des Bewehrungsanschlusselements möglich. Das erfindungsgemäße Bewehrungsanschlusselement mit Fugenblech kann daher auch für geringe Mauerstärken oder für große Bewehrungsdurchmesser verwendet werden, was für die aus dem Stand der Technik bekannten Bewehrungsanschlusselemente mit Fugenblech nicht gilt.

Die Verbindung von Fugenblech und Boden des Verwahrungskastens erfolgt bevorzugt durch Schweißen oder Clinchen. Bevorzugt ist der Boden des Verwahrungskastens in den dem Fugenblech benachbarten Bereichen umgekantet, um so eine größere Anlagefläche auszubilden.

Gemäß einer bevorzugten Ausführungsform ist das Fugenblech im Wesentlichen senkrecht zum Boden des Verwahrungskastens orientiert. Zur Abdichtung der Arbeitsfuge zwischen dem ersten und dem zweiten Betonbauteil ist eine im Wesentlichen senkrechte Anordnung des Fugenblechs relativ zum Boden des Verwahrungskastens von Vorteil, da in diesem Fall das Fugenblech maximal weit in das jeweilige Betonbauteil eindringt. Bei einer von dieser senkrechten Orientierung abweichenden Anordnung des Fugenblechs kann durch Verwendung eines großflächigeren Fugenblechs die selbe Eindringtiefe sichergestellt werden. Bei einer nicht-senkrechte Orientierung des Fugenblechs können in bestimmten Fällen beispielsweise Lufteinschlüsse beim Vergießen des Betons verhindert werden.

Die Seitenwände und der Deckel des Verwahrungskastens werden bevorzugt aus einem metallischen Flachmaterial, insbesondere aus einem Stahlblech und besonders bevorzugt aus Schwarzblech gefertigt.

Der Boden des Verwahrungskastens besteht bevorzugt ebenfalls aus einem metallischen Flachmaterial, insbesondere aus einem Stahlblech und besonders bevorzugt aus Schwarzblech, kann aber auch aus einem durchbrochenen metallischen Flachmaterial, bevorzugt aus einem Streckmetall gefertigt sein. Durch die Durchbrechungen des Streckmetalls kann Betonschlempe leicht auf die gegenüberliegende Seite quellen, wodurch es zu einer besonders guten gegenseitigen Anbindung der beiden Betonierabschnitte kommt.

Der Boden des Verwahrungskastens wird durch das Fugenblech durchdrungen, sodass der Boden in zwei Bodenabschnitte unterteilt ist, wobei diese Bodenabschnitte relativ zum Fugenblech auf einander gegenüberliegenden Seiten angeordnet sind. Der erste Bewehrungselementabschnitt kann aus einfachen Stäben, aus Stäben mit endständigen Haken und aus Stäben mit Abwinklungen bestehen. Gemäß einer besonders bevorzugten Ausführungsform der vorliegenden Erfindung ist der erste Bewehrungselementabschnitt U-förmig ausgebildet, wobei die beiden Schenkel des U-förmigen ersten Bewehrungselementabschnitts den Boden des Verwahrungskastens auf einander in Bezug auf das Fugenblech gegenüberliegenden Bodenabschnitten durchdringen. Jedes Bewehrungselement weist gemäß dieser Ausführungsform einen U-förmigen Abschnitt auf, wobei jeweils ein Schenkel des U-förmigen Abschnitts jeweils einen Bodenabschnitt durchdringt. Ein Schenkel durchdringt den Boden des Verwahrungskastens also benachbart zu einer Hauptfläche des Fugenblechs und der andere Schenkel benachbart zu der anderen, gegenüber liegenden Hauptfläche des Fugenblechs.

Der Steg des U-förmigen ersten Bewehrungselementabschnitts weist bevorzugt eine Länge von 8 cm bis 23 cm, bevorzugt eine Länge von 9 cm bis 15 cm, besonders bevorzugt eine Länge von rund 10 cm auf. Wie bereits erläutert kann das Bewehrungsanschlusselement gemäß der vorliegenden Erfindung auch bei relativ geringen Bügelbreiten eingesetzt werden. Besonders bevorzugt weist daher die Länge des Stegs des U-förmigen ersten Bewehrungselementabschnitts, welche der Bügelbreite entspricht, die voranstehend angegebenen Werte auf.

Bei den Bewehrungselementen handelt es sich bevorzugt um Baustahl. Die Stirnseiten des Verwahrungskastens werden bevorzugt mit Verschlusskappen abgedeckt, wobei die Verschlusskappen besonders bevorzugt aus Styropor gefertigt sind.

Bevorzugt weist der erste Fugenblechabschnitt in einer Richtung senkrecht zum Boden des Verwahrungskastens eine Ausdehnung von zumindest 3 cm, besonders bevorzugt zumindest 4 cm, insbesondere bevorzugt zumindest 5 cm auf. Durch das erfindungsgemäße Bewehrungsanschlusselement ist es möglich, die Mindesteinbindetiefe des Fugenblechs in den Beton von 3 cm problemlos einzuhalten. Bevorzugte Ausgestaltungen erlauben sogar größere Einbindetiefen. Bevorzugt weist der zweite Fugenblechabschnitt in einer Richtung senkrecht zum Boden des Verwahrungskastens eine Ausdehnung von zumindest 5 cm, besonders bevorzugt zumindest 6 cm, insbesondere bevorzugt zumindest 7 cm auf. Durch das erfindungsgemäße Bewehrungsanschlusselement ist es möglich, die Mindesteinbindetiefe des Fugenblechs in den Beton von 3 cm problemlos einzuhalten. Bevorzugte Ausgestaltungen erlauben sogar größere Einbindetiefen. Die genannten bevorzugten Ausdehnungen des zweiten Fugenblechabschnitts gelten insbesondere für Ausführungsformen, bei denen das Fugenblech mit einer Dichtungsbeschichtung versehen ist. In Fällen, in denen keine Dichtungsbeschichtung eingesetzt wird, kann eine größere Ausdehnung des zweiten Fugenblechabschnitts erforderlich sein.

Die Ausdehnung des ersten Fugenblechabschnitts und die Ausdehnung des zweiten Fugenblechabschnitts in einer Richtung senkrecht zum Boden des Verwahrungskastens kann gleich groß oder verschieden sein. Bevorzugt ist die Ausdehnung des ersten Fugenblechabschnitts größer als die Ausdehnung des zweiten Fugenblechabschnitts.

Bevorzugt beträgt der Abstand zwischen dem Fugenblech und den den Boden des Verwahrungskastens durchdringenden Schenkeln des Bewehrungselementabschnitts zumindest 3 cm, bevorzugt zumindest 4 cm, besonders bevorzugt zumindest 5 cm. Durch das erfindungsgemäße Bewehrungsanschlusselement ist es möglich, die Mindesteinbindetiefe des Fugenblechs in den Beton von 3 cm problemlos einzuhalten. Bevorzugte Ausgestaltungen erlauben sogar größere Einbindetiefen.

In der Regel durchdringen die beiden Schenkel des U-förmig ausgebildeten Bewehrungselementabschnitts den Boden des Verwahrungskastens an bezüglich des Fugenblechs symmetrisch angeordneten Positionen. Dadurch wird erreicht, dass der Abstand der beiden Schenkel von dem Fugenblech gleich ist. Grundsätzlich ist es aber auch denkbar, die beiden Schenkel asymmetrisch relativ zum Fugenblech anzuordnen. Ebenso wird in der Regel der Steg des U-förmig ausgebildeten Bewehrungselementabschnitts im Wesentlichen senkrecht zum Fugenblech verlaufen. Grundsätzlich ist es aber auch denkbar den Steg in einem Winkel ungleich 90° zum Fugenblech anzuordnen.

Das Fugenblech ist aus einem Blechmaterialstreifen gefertigt. Bevorzugt handelt es sich um ein verzinktes Blech, das besonders bevorzugt zumindest abschnittsweise, insbesondere bevorzugt vollflächig mit einer Dichtungsbeschichtung versehen ist.

Die Dichtungsbeschichtung kann grundsätzlich auf jede dem Fachmann bekannte Art auf das Fugenblech aufgebracht werden. Bevorzugt ist die Beschichtung eine selbstklebende Beschichtung, die auf das Fugenblech aufgedrückt wird. Es entsteht auf einfache Weise eine haltbare Verbindung zwischen der Beschichtung und dem Fugenblech.

Grundsätzlich kann als Dichtungsbeschichtung im Rahmen der vorliegenden Erfindung jede Art von Beschichtung verwendet werden. Besonders gut geeignet sind Beschichtungen, die aus Butyl-Kautschuk, aus Bitumen, aus Bentonit, aus Bitumen-Kautschuk, aus einem Schmelzkleber, aus einer kunststoffmodifizierten Bitumenbeschichtung, einer mit Frischbeton reagierenden kunststoffmodifizierten Beschichtung oder einem quellbaren Kunststoff bestehen. Unter "quellbarem Kunststoff" werden alle üblichen, mit einem quellbaren Material ausgestatteten, thermoplastischen Elastomere verstanden. Quellbare Kunststoffe können in Folienform oder in Form von Bändern am Markt bezogen werden.

Bei Butyl-Kautschuk handelt es sich um Polyisobutylen, das mit Harzen und Füllstoffen (z.B. Kalziumcarbonat) modifiziert ist. Bitumen-Kautschuk ist ein aus Erdöl gewonnenes Produkt, dessen genaue Zusammensetzung variiert.

Bei Bentonit handelt es sich um eine quellfähige Mischung aus verschiedenen Tonmineralien. Als Hauptbestandteil ist Montmorillonit (60 - 80%) enthalten, Begleitmineralien sind Quarz, Glimmer, Feldspat, Pyrit oder auch Calcit.

Zur Herstellung des erfindungsgemäßen Bewehrungsanschlusselements wird das Blech des Verwahrungskastens in der Gesamtbreite hergestellt und mit Bohrungen für die Bewehrungselemente versehen. Zur Bildung des Verwahrungskastens wird das Blech in der Mitte durchgeschnitten und gekantet. Das Fugenblech wird zwischen den Abkantungen fixiert (geclincht oder geschweißt). Anschließend werden vorgebogene U-förmige Bewehrungselemente durch die vorgebohrten Öffnungen des Verwahrungskastens gefädelt. Schließlich wird der Deckel des Verwahrungskastens aufgesteckt und fixiert.

Die Anwendung des erfindungsgemäßen Bewehrungsanschlusselements erfolgt analog zu den aus dem Stand der Technik bekannten Bewehrungsanschlusselementen. Der Verwahrungskasten wird dazu an die Innenseite einer Schalungswand genagelt, wobei die über den Boden des Verwahrungskastens herausragende Bewehrung in den Schalungsinnenraum zeigt. Nach dem ersten Betoniervorgang sind der Verwahrungskasten und die über den Boden des Verwahrungskastens vorstehenden Anschlusselemente in das zuerst erstellte Betonbauteil eingebunden. Nach dem Aushärten des Betons und Entfernen der Schalung kann der Deckel des Verwahrungskastens mit Hilfe eines Hammers entfernt werden, sodass die Bewehrungselemente offen liegen. Diese können dann nach oben gebogen werden und dienen als Bewehrung für das in einem zweiten Betonierabschnitt zu betonierende zweite Betonbauteil. Der Beton des zweiten Betonbauteils füllt auch den Innenraum des Verwahrungkastens aus, so dass dieser vollständig im Beton zwischen den beiden Betonbauteilen eingebettet ist.

### Kurze Beschreibung der Zeichnungen

Die Erfindung soll nachfolgend anhand eines Ausführungsbeispiels im Zusammenhang mit den Zeichnungen näher erläutert werden. Es zeigen
- Fig. 1: in perspektivischer Ansicht eine Ausführungsform eines Bewehrungsanschlusselements gemäß der vorliegenden Erfindung;
- Fig. 2: das Bewehrungsanschlusselement der Figur 1 im Querschnitt senkrecht zur Längserstreckung L des Bewehrungsanschlusselements.

### Wege zur Ausführung der Erfindung

Die Figuren 1 und 2 zeigen ein Bewehrungsanschlusselement gemäß der vorliegenden Erfindung in perspektivischer Ansicht (Figur 1) und im Querschnitt senkrecht zur Längserstreckung L des Bewehrungsanschlusselements (Figur 2).

Das Bewehrungsanschlusselement 1 dient zur Herstellung einer Verbindung zwischen einem ersten und einem zweiten Betonierabschnitt A, B. Das Bewehrungsanschlusselement 1 umfasst einen Verwahrungskasten 2, mehrere Bewehrungselemente 3 und ein senkrecht zum Boden 6 des Verwahrungskasten 2 orientiertes Fugenblech 4. Der Verwahrungskasten 2 umfasst zwei sich jeweils in Längsrichtung L des Verwahrungskastens 2 erstreckende Seitenwände 5, einen im eingebauten Zustand dem ersten Betonierabschnitt A zugewandten Boden 6 und einen Deckel 7. Die Seitenwände 5, der Boden 6 und der Deckel 7 begrenzen den Innenraum I des Verwahrungskastens 2.

Boden 6, Seitenwände 5 und Deckel 7 sind im dargestellten Ausführungsbeispiel aus Schwarzblech gefertigt. Das Fugenblech 4 besteht aus einem verzinkten Blech, das mit einer Dichtungsbeschichtung versehen ist (nicht dargestellt).

Die aus Baustahl mit einem Durchmesser von 12 mm gefertigten Bewehrungselemente 3 weisen jeweils einen ersten, den Boden 6 des Verwahrungskastens 2 durchdringenden Bewehrungselementabschnitt 3.1 und jeweils einen zweiten, im Innenraum I des Verwahrungskastens 2 angeordneten Bewehrungselementabschnitt 3.2 auf. Der erste Bewehrungselementabschnitt 3.1 ist im eingebauten Zustand im ersten Betonierabschnitt A angeordnet und der zweite Bewehrungselementabschnitt 3.2 ist im eingebauten Zustand im zweiten Betonierabschnitt B angeordnet. Der erste Bewehrungselementabschnitt 3.1 ist U-förmig ausgebildet, wobei die beiden Schenkel des U-förmigen ersten Bewehrungselementabschnitts 3.1 den Boden 6 des Verwahrungskastens 2 auf einander in Bezug auf das Fugenblech 4 gegenüberliegenden Bodenabschnitten 6.1, 6.2 durchdringen. Der Steg des U-förmigen ersten Bewehrungselementabschnitts 3.1 weist eine Länge S von rund 10 cm auf.

Das Fugenblech 4 ist im Wesentlichen senkrecht zum Boden 6 des Verwahrungskastens 2 orientiert. Das Fugenblech 4 durchdringt den Boden 6 des Verwahrungskastens 2 und ist beidseitig fest mit dem Boden 6 des Verwahrungskastens 2 verschweißt.

Der Boden 6 unterteilt das Fugenblech 4 in zwei Fugenblechabschnitte 4.1, 4.2. Das Fugenblech 4 weist also einen ersten, im eingebauten Zustand im ersten Betonierabschnitt A angeordneten Fugenblechabschnitt 4.1 und einen zweiten, im eingebauten Zustand im zweiten Betonierabschnitt B angeordneten Fugenblechabschnitt 4.2 auf. Der erste Fugenblechabschnitt 4.1 weist in einer Richtung senkrecht zum Boden 6 des Verwahrungskastens 2 eine Ausdehnung F1 von rund 6 cm auf. Der zweite Fugenblechabschnitt 4.2 ist vollständig im Innenraum I des Verwahrungskastens 2 angeordnet. Der zweite Fugenblechabschnitt 4.2 weist in einer Richtung senkrecht zum Boden 6 des Verwahrungskastens 2 eine Ausdehnung F2 von rund 4 cm auf. Der Abstand K zwischen dem Fugenblech 4 und den den Boden des Verwahrungskastens 2 durchdringenden Schenkeln des ersten Bewehrungselementsabschnitts 3.1 beträgt rund 4 cm.

Im Verwendungsfall wird das Bewehrungsanschlusselement 1 in bekannter Weise in einen ersten Betonierabschnitt A einbetoniert, so dass nach dem Entschalen die den Deckel 7 aufweisende Seite des Bewehrungsanschlusselements 1 frei liegt und der Deckel 7 entfernt werden kann. Nachfolgend werden die zweiten Bewehrungselementabschnitte 3.2 aufgebogen und als Anschlussbewehrung für den Anschluss des zweiten Betonbauteils verwendet. Der Beton des zweiten Betonierabschnitts füllt den Innenraum I des geöffneten Bewehrungsanschlusselements 1 vollständig aus.

### Bezugszeichenliste

- 1: Bewehrungsanschlusselement
- 2: Verwahrungskasten
- 3: Bewehrungselemente
- 3.1: erster Bewehrungselementabschnitt
- 3.2: zweiter Bewehrungselementabschnitt
- 4: Fugenblech
- 4.1: erster Fugenblechabschnitt
- 4.2: zweiter Fugenblechabschnitt
- 5: Seitenwände
- 6: Boden
- 6.1, 6.2: Bodenabschnitte
- 7: Deckel

- A: erster Betonierabschnitt
- B: zweiter Betonierabschnitt
- I: Innenraum des Verwahrungskastens
- F1: Ausdehnung des ersten Fugenblechabschnitts
- F2: Ausdehnung des zweiten Fugenblechabschnitts
- K: Abstand zwischen Fugenblech und erstem Bewehrungselementsabschnitt
- L: Längserstreckung des Verwahrungskastens
- S: Länge des Stegs des ersten Bewehrungselementabschnitts

## Patentansprüche

1. Bewehrungsanschlusselement (1) zur Herstellung einer Verbindung zwischen einem ersten und einem zweiten Betonierabschnitt (A, B), aufweisend einen Verwahrungskasten (2), mehrere Bewehrungselemente (3) und ein Fugenblech (4),
- wobei der Verwahrungskasten (2) zwei sich jeweils in einer Längsrichtung (L) des Verwahrungskastens (2) erstreckende Seitenwände (5), einen im eingebauten Zustand dem ersten Betonierabschnitt (A) zugewandten Boden (6) und einen Deckel (7) aufweist, wobei die Seitenwände (5), der Boden (6) und der Deckel (7) einen Innenraum (I) des Verwahrungskastens (2) begrenzen,
- wobei die Bewehrungselemente (3) jeweils einen ersten, den Boden (6) des Verwahrungskastens (2) durchdringenden Bewehrungselementabschnitt (3.1) und jeweils einen zweiten, im Innenraum (I) des Verwahrungskastens (2) angeordneten Bewehrungselementabschnitt (3.2) aufweisen, wobei der erste Bewehrungselementabschnitt (3.1) im eingebauten Zustand im ersten Betonierabschnitt (A) angeordnet ist und der zweite Bewehrungselementabschnitt (3.2) im eingebauten Zustand im zweiten Betonierabschnitt (B) angeordnet ist,
**dadurch gekennzeichnet,**
- **dass** das Bewehrungsanschlusselement (1) einen einzigen Verwahrungskasten (2) aufweist,
- **dass** das Fugenblech (4) den Boden (6) des Verwahrungskastens (2) durchdringt und das Fugenblech (4) beidseitig fest mit dem Boden (6) des Verwahrungskastens (2) verbunden ist,
- **dass** das Fugenblech (4) einen ersten im eingebauten Zustand im ersten Betonierabschnitt (A) angeordneten Fugenblechabschnitt (4.1) und einen zweiten im eingebauten Zustand im zweiten Betonierabschnitt (B) angeordneten Fugenblechabschnitt (4.2) aufweist, wobei der zweite Fugenblechabschnitt (4.2) vollständig im Innenraum (I) des Verwahrungskastens (2) angeordnet vorliegt.

2. Bewehrungsanschlusselement (1) nach Anspruch 1, **dadurch gekennzeichnet, dass** die Seitenwände (5) und der Deckel (7) des Verwahrungskastens (2) aus einem metallischen Flachmaterial, bevorzugt aus Stahlblech bestehen.

3. Bewehrungsanschlusselement (1) nach Anspruch 1 oder 2, **dadurch gekennzeichnet, dass** der Boden (6) des Verwahrungskastens (2) aus einem metallischen Flachmaterial, bevorzugt aus Stahlblech, oder aus einem durchbrochenen metallischen Flachmaterial, bevorzugt aus einem Streckmetall besteht.

4. Bewehrungsanschlusselement (1) nach einem der Ansprüche 1 bis 3, **dadurch gekennzeichnet, dass** der erste Bewehrungselementabschnitt (3.1) U-förmig mit zwei Schenkeln und einem die Schenkel verbindenden Steg ausgebildet ist, wobei die beiden Schenkel des U-förmigen ersten Bewehrungselementabschnitts (3.1) den Boden (6) des Verwahrungskastens (2) auf einander in Bezug auf das Fugenblech (4) gegenüberliegenden Bodenabschnitten (6.1, 6.2) durchdringen.

5. Bewehrungsanschlusselement (1) nach Anspruch 4, **dadurch gekennzeichnet, dass** der Steg des U-förmigen ersten Bewehrungselementabschnitts (3.1) eine Länge (S) von 8 cm bis 23 cm, bevorzugt eine Länge von 9 cm bis 15 cm, besonders bevorzugt eine Länge von rund 10 cm aufweist.

6. Bewehrungsanschlusselement (1) nach einem der Ansprüche 1 bis 5, **dadurch gekennzeichnet, dass** das Fugenblech (4) im Wesentlichen senkrecht zum Boden (6) des Verwahrungskastens (2) orientiert ist.

7. Bewehrungsanschlusselement (1) nach einem der Ansprüche 1 bis 6, **dadurch gekennzeichnet, dass** der erste Fugenblechabschnitt (4.1) in einer Richtung senkrecht zum Boden (6) des Verwahrungskastens (2) eine Ausdehnung (F1) von zumindest 3 cm, bevorzugt zumindest 4 cm, besonders bevorzugt zumindest 5 cm aufweist.

8. Bewehrungsanschlusselement (1) nach einem der Ansprüche 1 bis 7, **dadurch gekennzeichnet, dass** der zweite Fugenblechabschnitt (4.2) in einer Richtung senkrecht zum Boden (6) des Verwahrungskastens (2) eine Ausdehnung (F2) von zumindest 5 cm, bevorzugt zumindest 6 cm, besonders bevorzugt zumindest 7 cm aufweist.

9. Bewehrungsanschlusselement (1) nach einem der Ansprüche 1 bis 8, **dadurch gekennzeichnet, dass** der Abstand (K) zwischen dem Fugenblech (4) und den den Boden des Verwahrungskastens (2) durchdringenden Schenkeln des ersten Bewehrungselementsabschnitts (3.1) zumindest 3 cm, bevorzugt zumindest 4 cm, besonders bevorzugt zumindest 5 cm beträgt.

10. Bewehrungsanschlusselement (1) nach einem der Ansprüche 1 bis 8, **dadurch gekennzeichnet, dass** das Fugenblech (4) zumindest abschnittsweise, bevorzugt vollflächig, mit einer Dichtungsbeschichtung versehen ist, wobei die Dichtungsbeschichtung bevorzugt aus Butyl-Kautschuk, aus Bitumen, aus Bentonit, aus Bitumen-Kautschuk, aus einem Schmelzkleber, aus einer kunststoffmodifizierten Bitumenbeschichtung, einer mit Frischbeton reagierenden kunststoffmodifizierten Beschichtung oder einer quellbaren Beschichtung besteht.

## Claims

1. A reinforcing joint element (1) for establishing a joint between a first and a second concrete section (A, B), having an accommodating box (2), a plurality of reinforcing elements (3) and a joint plate (4),
- wherein the accommodating box (2) has two side walls (5), each extending in a longitudinal direction (L) of the accommodating box (2), a base (6) facing the first concrete section (A) in the installed state, and a cover (7), wherein the side walls (5), the base (6) and the cover (7) restrict an interior space (I) of the accommodating box (2),
- wherein the reinforcing elements (3) each have a first reinforcing element section (3.1) passing through the base (6) of the accommodating box (2), and each have a second reinforcing element section (3.2) arranged in the interior space (I) of the accommodating box (2), wherein the first reinforcing element section (3.1) in the installed state is arranged in the first concrete section (A), and the second reinforcing element section (3.2) in the installed state is arranged in the second concrete section (B),
**characterised**
- **in that** the reinforcing joint element (1) has a single accommodating box (2),
- **in that** the joint plate (4) passes through the base (6) of the accommodating box (2), and the joint plate (4) is firmly connected on both sides to the base (6) of the accommodating box (2),
- **in that** the joint plate (4) has a first joint plate section (4.1), which in the installed state is arranged in the first concrete section (A), and a second joint plate section (4.2), which in the installed state is arranged in the second concrete section (B), wherein the second joint plate section (4.2) is completely arranged in the interior space (I) of the accommodating box (2).

2. The reinforcing joint element (1) according to claim 1, **characterised in that** the side walls (5) and the cover (7) of the accommodating box (2) consist of a flat metallic material, preferably of a sheet steel.

3. The reinforcing joint element (1) according to claim 1 or 2, **characterised in that** the base (6) of the accommodating box (2) consists of a flat metallic material, preferably of a sheet steel, or of a perforated flat metallic material, preferably of an expanded metal.

4. The reinforcing joint element (1) according to any of claims 1 to 3, **characterised in that** the first reinforcing element section (3.1) is U-shaped, with two legs and a bridge connecting the legs, wherein the two legs of the U-shaped first reinforcing element section (3.1) pass through the base (6) of the accommodating box (2) on base sections (6.1, 6.2) located opposite one another with respect to the joint plate (4).

5. The reinforcing joint element (1) according to claim 4, **characterised in that** the bridge of the U-shaped first reinforcing element section (3.1) has a length (S) of 8 cm to 23 cm, preferably a length of 9 cm to 15 cm, particularly preferably a length of about 10 cm.

6. The reinforcing joint element (1) according to any of claims 1 to 5, **characterised in that** the joint plate (4) is oriented essentially perpendicular to the base (6) of the accommodating box (2).

7. The reinforcing joint element (1) according to any of claims 1 to 6, **characterised in that** the first joint plate section (4.1) has an extent (F1) of at least 3 cm, preferably of at least 4 cm, particularly preferably of at least 5 cm, in a direction perpendicular to the base (6) of the accommodating box (2).

8. The reinforcing joint element (1) according to any of claims 1 to 7, **characterised in that** the second joint plate section (4.2) has an extent (F2) of at least 5 cm, preferably of at least 6 cm, particularly preferably of at least 7 cm, in a direction perpendicular to the base (6) of the accommodating box (2).

9. The reinforcing joint element (1) according to any of claims 1 to 8, **characterised in that** the distance (K) between the joint plate (4) and the legs of the first reinforcing element section (3.1) passing through the base of the accommodating box (2) is at least 3 cm, preferably at least 4 cm, particularly preferably at least 5 cm.

10. The reinforcing joint element (1) according to any of claims 1 to 8, **characterised in that** the joint plate (4) is provided, in at least some sections, preferably over its entire surface, with a sealing coating, wherein the sealing coating preferably consists of butyl rubber, bitumen, bentonite, bitumen rubber, a hot-melt adhesive, a plastic-modified bitumen coating, a plastic-modified coating reacting with fresh concrete, or a coating that can swell.

## Revendications

1. Élément de raccordement d'armature (1), destiné à établir une liaison entre une première et une deuxième sections bétonnées (A, B), comportant une caisse de rangement (2), plusieurs éléments d'armature (3) et une tôle d'étanchéité (4),
- la caisse de rangement (2) comportant deux parois latérales (5) s'étendant chacune dans une direction longitudinale (L) de la caisse de rangement (2), un fond inférieur (6) qui en position montée fait face à la première section bétonnée (A) et un couvercle (7), les parois latérales (5), le fond inférieur (6) et le couvercle (7) délimitant un espace intérieur (I) de la caisse de rangement (2),
- les éléments d'armature (3) comportant chacun un premier tronçon d'élément d'armature (3.1), traversant le fond inférieur (6) de la caisse de rangement (2) et chacun un deuxième tronçon d'élément d'armature (3.2), placé dans l'espace intérieur (I) de la caisse de rangement (2), en position montée, le premier tronçon d'élément d'armature (3.1) étant placé dans la première section bétonnée (A) et en position montée, le deuxième tronçon d'élément d'armature (3.2) étant placé dans la deuxième section bétonnée (B),
**caractérisé**
- **en ce que** l'élément de raccordement d'armature (1) comporte une unique caisse de rangement (2),
- **en ce que** la tôle d'étanchéité (4) traverse le fond inférieur (6) de la caisse de rangement (2) et la tôle d'étanchéité (4) est fixement reliée de part et d'autre avec le fond inférieur (6) de la caisse de rangement (2),
- **en ce que** la tôle d'étanchéité (4) comporte une première section de tôle d'étanchéité (4.1) placée dans la première section bétonnée (A) en position montée et une deuxième section de tôle d'étanchéité (4.2) placée dans la deuxième section bétonnée (B) en position montée, la deuxième section de tôle d'étanchéité (4.2) se présentant en étant totalement placée dans l'espace intérieur (I) de la caisse de rangement (2).

2. Élément de raccordement d'armature (1) selon la revendication 1, **caractérisé en ce que** les parois latérales (5) et le couvercle (7) de la caisse de rangement (2) sont constitués d'une matière métallique plate, de préférence de tôle d'acier.

3. Élément de raccordement d'armature (1) selon la revendication 1 ou 2, **caractérisé en ce que** le fond inférieur (6) de la caisse de rangement (2) est constitué d'une matière métallique plate, de préférence de tôle d'acier, ou d'une matière métallique plate ajourée, de préférence d'un métal déployé.

4. Élément de raccordement d'armature (1) selon l'une quelconque des revendications 1 à 3, **caractérisé en ce que** le premier tronçon d'élément d'armature (3.1) est conçu en forme de U avec deux branches et un listel reliant les branches, les deux branches du premier tronçon d'élément d'armature (3.1) traversant le fond inférieur (6) de la caisse de rangement (2) sur des sections de fond inférieur (6.1, 6.2) opposées en rapport à la tôle d'étanchéité (4).

5. Élément de raccordement d'armature (1) selon la revendication 4, **caractérisé en ce que** le listel du premier tronçon d'élément d'armature (3.1) en forme de U présente une longueur (S) de 8 cm à 23 cm, de préférence une longueur de 9 cm à 15 cm, de manière particulièrement préférentielle, une longueur d'approximativement 10 cm.

6. Élément de raccordement d'armature (1) selon l'une quelconque des revendications 1 à 5, **caractérisé en ce que** la tôle d'étanchéité (4) est orientée sensiblement à la perpendiculaire du fond inférieur (6) de la caisse de rangement (2).

7. Élément de raccordement d'armature (1) selon l'une quelconque des revendications 1 à 6, **caractérisé en ce que** la première section de tôle d'étanchéité (4.1) présente dans une direction perpendiculaire au fond inférieur (6) de la caisse de rangement (2) une extension (F1) d'au moins 3 cm, de préférence d'au moins 4 cm, de manière particulièrement préférentielle, d'au moins 5 cm.

8. Élément de raccordement d'armature (1) selon l'une quelconque des revendications 1 à 7, **caractérisé en ce que** la deuxième section de tôle d'étanchéité (4.2) présente dans une direction perpendiculaire au fond inférieur (6) de la caisse de rangement (2) une extension (F2) d'au moins 5 cm, de préférence d'au moins 6 cm, de manière particulièrement préférentielle, d'au moins 7 cm.

9. Élément de raccordement d'armature (1) selon l'une quelconque des revendications 1 à 8, **caractérisé en ce que** l'écart (K) entre la tôle d'étanchéité (4) et les branches du premier tronçon d'élément d'armature (3.1) traversant le fond inférieur de la caisse de rangement (2) s'élève à au moins 3 cm, de préférence à au moins 4 cm, de manière particulièrement préférentielle, à au moins 5 cm.

10. Élément de raccordement d'armature (1) selon l'une quelconque des revendications 1 à 8, **caractérisé en ce que** la tôle d'étanchéité (4) est munie au moins par sections, de préférence à pleine surface d'un revêtement d'étanchéité, le revêtement d'étanchéité étant constitué de préférence de caoutchouc butyle, de bitume, de bentonite, de caoutchouc bitumineux, d'un adhésif thermofusible, d'un revêtement bitumeux modifié par des polymères, d'un revêtement réactif au béton frais modifié par des polymères ou d'un revêtement gonflant.
